# EUROPÄISCHE PATENTSCHRIFT

(11) **EP 3 984 659 B1**
(45) Veröffentlichungstag und Bekanntmachung des Hinweises auf die Patenterteilung: **11.01.2023**
(21) Anmeldenummer: 21020512.6
(22) Anmeldetag: 13.10.2021
(51) Int. Cl.: B08B 9/08, B08B 9/30, B08B 9/32, B08B 3/02

(54) **REINIGUNGSVORRICHTUNG**
CLEANING DEVICE
DISPOSITIF DE NETTOYAGE

(30) Priorität: 16.10.2020 AT 2352020
(43) Veröffentlichungstag der Anmeldung: 20.04.2022
(73) Patentinhaber: PB Entwicklungs- und Vertriebs GmbH, 2103 Langenzersdorf (AT)
(72) Erfinder: Peböck, Helmut, A-3100 St.Pölten (AT)
(74) Vertreter: Keschmann, Marc

(56) Entgegenhaltungen:
- EP-A2- 0 159 625
- EP-A2- 2 397 237
- CN-A- 110 153 117
- CN-A- 112 139 181
- DE-A1-102011 018 720
- DE-U1- 20 012 418
- DE-U1-202013 008 513

## Beschreibung

Die vorliegende Erfindung betrifft eine Reinigungsvorrichtung, insbesondere zum Reinigen von Behältnissen, mit einer offenen Seite und einer entlang einer horizontal oder zur Horizontalen geneigt verlaufenden Längsachse angeordneten Transporteinrichtung, auf welcher die Behältnisse durch wenigstens eine Reinigungskammer und gegebenenfalls zu einer weiteren Behandlungsstation transportiert werden, wobei die wenigstens eine Reinigungskammer und gegebenenfalls die weitere Behandlungsstation von einem gegebenenfalls aus mehreren Gehäuseteilen bestehenden Gehäuse umschlossen sind.

Derartige Reinigungsvorrichtungen sind im Stand der Technik bekannt, um verschiedene Behältnisse, die im Food- oder Non-Food-Bereich zum Transport, zum Versand und/oder zur Lagerung diverser Güter verwendet werden, mit hohen Durchsätzen einer Reinigung zu unterziehen, um die Behältnisse wieder nutzbar zu machen. Die Behältnisse sind in aller Regel aus widerstandsfähigem Kunststoff und zumeist offen ausgebildet und eignen sich derart für den Transport auf Transporteinrichtungen, wie Förderbändern, zur kontinuierlichen Reinigung in beidseitig offenen oder halboffenen Reinigungsvorrichtungen. Die Reinigungsvorrichtungen weisen hierzu ein Gehäuse und in dem Gehäuse eine Mehrzahl von Spritzdüsen auf, die mit zumindest einer Quelle für zumindest ein Reinigungsmedium verbindbar sind, um die Behältnisse beim Durchqueren der Reinigungsvorrichtung auf der Transporteinrichtung von mehreren Seiten mit Reinigungsmedium zu besprühen. In manchen Fällen werden die Behältnisse dabei gewendet, wie dies beispielsweise in der EP 2 647 443B1 des Anmelders gezeigt und beschrieben ist. In aller Regel ist nach einer ersten Reinigungskammereine weitere Behandlungsstation angeordnet, in und durch die die Behältnisse von der Transporteinrichtung transportiert werden, um dort beispielsweise durch Heißluftgebläse getrocknet zu werden. Die weitere Behandlungsstation kann jedoch auch eine weitere Reinigungsstation sein. Derartige Reinigungsvorrichtungen sind jedoch naturgemäß nicht nur zur Reinigung von Behältnissen geeignet, sondern in gleichem Maße zur Reinigung von Gegenständen und Teilen aller Art wie Werkzeug, halbfertigen und fertigen Maschinenteilen, chirurgischen Instrumenten, Besteck und dergleichen.

Das Dokument EP 0 159 625 A2 offenbart eine Reinigungsvorrichtung gemäß dem Oberbegriff der Anpruchs 1.

Nachteilig bei den bekannten Reinigungsvorrichtungen dieser Art ist jedoch, dass Öffnungen in dem Gehäuse, die als Inspektionsluken für verschiedenste Zwecke benötigt werden, durch Türen beziehungsweise Klappen verschlossen sind, die zum einen durch Beschläge und dergleichen befestigt sein müssen und zum anderen an der Innenseite des Gehäuses Kanten, Vorsprünge und generell Unstetigkeiten mit sich bringen. Diese Unstetigkeiten im Verlauf der Gehäusewand stellen potentielle Hygienerisiken dar, da sich Reinigungs- beziehungsweise Waschwasser und damit auch Verunreinigungen von den Behältnissen daran sammeln können. Diese werden im Betrieb nicht mehr abgewaschen und können mit zunehmender Betriebsdauer der Reinigungsvorrichtungen zu einem mikrobiologischen Problem werden.

Es ist daher Aufgabe der vorliegenden Erfindung, eine Reinigungsvorrichtung der eingangs genannten Art dahingehend weiterzubilden, dass eine Öffnung in der Gehäusewand der Reinigungskammer und gegebenenfalls der Trocknungskammer ohne Klappen beziehungsweise Türen verschlossen werden können, sodass unnötige Kanten, Ecken und Rillen, in denen sich ansonsten Verunreinigungen ansammeln könnten, vermieden werden. Zur Lösung dieser Aufgabe ist erfindungsgemäß eine Reinigungsvorrichtung der eingangs genannten Art dahingehend weitergebildet, dass das Gehäuse rotationssymmetrisch ausgebildet ist und um die Längsachse zumindest in einem Teilbereich mit kreisbogenförmiger Kontur ausgebildet ist, um eine Öffnung in dem Gehäuse freizuhalten, und in Umfangsrichtung verdrehbar gelagert ist, um die Öffnung mit einem feststehenden Teil der Reinigungsvorrichtung zum Verschließen der Öffnung abzudecken. Mit dieser Ausbildung des Gehäuses kann auf Klappen, Deckel oder Türen gänzlich verzichtet werden, da das Gehäuse in dem Teilbereich mit der kreisbogenförmigen Kontur, d.h. in jenem Teilbereich, in dem das rotationssymmetrische Gehäuse eine Öffnung aufweist, um ausgehend von dem rotationssymmetrischen Querschnitt eine kreisbogenförmige Kontur auszubilden, durch die Verdrehbarkeit im Bereich der Öffnung mit dem feststehenden Teil der erfindungsgemäßen Reinigungsvorrichtung in Überdeckung gebracht werden kann, um diese zu verschließen. Durch Verdrehen des Gehäuses kann in gleicher Weise die Öffnung aus dem Bereich der Überdeckung mit dem feststehenden Teil freigegeben werden, sodass die Reinigungskammer beziehungsweise das Innere der weiteren Behandlungsstation zugänglich gemacht wird. Somit kann das Gehäuse der erfindungsgemäßen Reinigungsvorrichtung frei von Unstetigkeiten wie Kanten und Vorsprüngen und dergleichen gehalten werden, sodass die oben beschriebenen Probleme vermieden werden. In geschlossener Stellung kann das rotationssymmetrisch ausgebildete Gehäuse eine Auffangwanne für Reinigungsmedium bilden, die sich beim Verdrehen des Gehäuses in die geöffnete Stellung in Tanks oder andere Waschzonen entleert.

Gemäß einer bevorzugten Ausführungsform der vorliegenden Erfindung ist das Gehäuse an zumindest einer Umfangsposition an einer Rolle und an zumindest zwei weiteren Umfangsposition jeweils an einer weiteren Rolle oder einem Sicherungsbolzen gelagert, wobei die Umfangspositionen bevorzugt jeweils um 120° zueinander versetzt sind. Dadurch ist ein stetiges Verdrehen in jeder Lage des Gehäuses, d.h. aus einer Öffnungsposition in eine Schließposition und umgekehrt sichergestellt.

Hinsichtlich der Lagerung des Gehäuses kann es gemäß einer alternativen bevorzugten Ausführungsform der vorliegenden Erfindung vorgesehen sein, dass das Gehäuse einen randständig angeordneten innenverzahnten Zahnkranz aufweist, der an zumindest einer Umfangsposition mit einem an einem feststehenden Teil der Vorrichtung drehbar gelagerten, und bevorzugt angetriebenen Zahnrad zusammenwirkt. Hierbei kann es bevorzugt vorgesehen sein, dass das Gehäuse an zwei weiteren Umfangspositionen jeweils an einer Rolle oder einem Sicherungsbolzen zusammenwirkt, wobei die Umfangspositionen bevorzugt jeweils um 120° zueinander versetzt sind.

Um Fertigungstoleranzen des Gehäuses auszugleichen, kann es bevorzugt vorgesehen sein, dass die Rollen an den zwei weiteren Umfangspositionen exzentrisch gelagert sind. Durch entsprechende Einstellung des tatsächlichen Drehpunkts der Rollen kann ein exakt geführtes Verdrehen des Gehäuses sichergestellt werden.

Alternativ ist es aber auch denkbar, dass das Gehäuse an zumindest einer Seite an einem Rundtischlager oder an Gleitleisten gelagert ist. Bevorzugt ist das Gehäuse an beiden Seiten an jeweils einem Rundtischlager gelagert. Bei der Verwendung von Gleitleisten zur Lagerung des Gehäuses können die Gleitleisten auch die Funktion der Dichtung des Gehäuses gegenüber feststehenden Teilen der erfindungsgemäßen Reinigungsvorrichtung übernehmen.

Um einen komfortablen und sicheren Zugang zu der Reinigungskammer und einem Unterbau beziehungsweise zum Inneren der Trocknungskammer sicherzustellen, ist die erfindungsgemäße Vorrichtung dahingehend weitergebildet, dass sich die Öffnung um einen Umfangsbereich von 90° bis 180°, bevorzugt um einen Umfangsbereich von 140° erstreckt, wie dies einer bevorzugten Ausführungsform der vorliegenden Erfindung entspricht.

Zum Verschließen der Öffnung der Reinigungskammer kann die Öffnung mit verschiedenen feststehenden Teilen der erfindungsgemäßen Reinigungsvorrichtung zusammenwirken. Es ist jedoch bevorzugt, dass der feststehende Teil von einem Unterbau der Reinigungskammer zum Auffangen von Reinigungsmedium gebildet ist. Ein solcher Unterbau nimmt im Wesentlichen die gesamte Breite der erfindungsgemäßen Reinigungsvorrichtung ein und bietet daher eine ausreichende Erstreckung, um die Öffnung zu verschließen.

Gemäß einer bevorzugten Ausführungsform der vorliegenden Erfindung ist der Unterbau der Reinigungskammer zum Auffangen von Reinigungsmedium in Richtung der Längsachse mit kreisbogenförmigem Querschnitt ausgebildet. Auf diese Weise wird Reinigungsmittel, das sich in der Reinigungskammer befindet, beim Öffnen der Reinigungskammer durch Verdrehen des Gehäuses durch die freigehaltene Öffnung tangential an den Unterbau der Reinigungskammer zum Auffangen von Reinigungsmedium, d.h. an einen Tank mit tonnenförmiger Form geleitet, sodass kein Spritzen oder Überlaufen auch größerer Mengen von Reinigungsmedium beobachtet wird. Durch die tonnenförmige oder bevorzugt konisch tonnenförmige Form des Tanks werden weiteres Ecken und Kanten im Tank vermieden, in denen sich ansonsten Verunreinigungen ansammeln könnten. Es wird daher auf diese Weise eine bessere Hygiene der erfindungsgemäßen Vorrichtung erreicht.

In einer alternativen Ausführung der vorliegenden Erfindung ist die weitere Behandlungsstation eine Trocknungskammer für in der Reinigungskammer gereinigte Behältnisse und der feststehende Teil ist von einem Gehäuseteil der Trocknungskammer gebildet, der bevorzugt eine der kreisbogenförmigen Kontur entsprechende Kontur aufweist. Das Gehäuse mit der Freistellung gleitet somit an einem rotationssymmetrischen, konzentrisch zur kreisförmigen Kontur des Gehäuses ausgebildeten Gehäuseteil der Trocknungskammer oder an einem konzentrisch und mit polygonalem Querschnitt ausgebildeten Gehäuseteil der Trocknungskammer entlang und die Öffnung kann somit freigegeben oder durch den feststehend Gehäuseteil verschlossen beziehungsweise abgedeckt werden.

Grundsätzlich können der Teilbereich mit kreisbogenförmiger Kontur und der feststehende Teil der Reinigungsvorrichtung hinreichend genau dimensioniert werden beziehungsweise ausreichend überlappen, um unmittelbar eine dichtende Verbindung zwischen den Teilen herzustellen beziehungsweise im Betrieb einen gerichteten Ablauf von Reinigungsmedium an der Innenseite des Gehäuses, ohne den Austritt von Reinigungsmedium aus der erfindungsgemäßen Vorrichtung zu gewährleisten. Gemäß einer bevorzugten Ausführungsform der vorliegenden Erfindung ist jedoch zwischen einem ersten Gehäuseteil und/oder einem gegebenenfalls vorhandenen weiteren Gehäuseteil und dem feststehenden Teil zumindest ein Dichtungselement angeordnet. Das zumindest eine Dichtungselement kann hierbei bevorzugt in Form von Dichtungslippen ausgebildet sein, die zwischen dem Gehäuse mit der kreisbogenförmigen Kontur und dem feststehenden Teil des Gehäuses eine dichtende Verbindung herstellen.

Gegebenenfalls können auch eine aufblasbare Dichtung als das zumindest Dichtungselement zum Einsatz gelangen.

Die Erfindung wird nachfolgend anhand eines in der Zeichnung dargestellten Ausführungsbeispiels näher erläutert. In dieser zeigen
Fig. 1 eine perspektivische Ansicht der erfindungsgemäßen Reinigungsvorrichtung mit einer Reinigungskammer und einer Trocknungsstation in einem geschlossenen Zustand,
Fig. 2 eine perspektivische Ansicht der erfindungsgemäßen Reinigungsvorrichtung mit einer Reinigungskammer und einer Trocknungsstation in einem geöffneten Zustand,
Fig. 3 eine Frontalansicht der erfindungsgemäßen Reinigungsvorrichtung mit einer Reinigungskammer und einer Trocknungsstation in einem geschlossenen Zustand,
Fig. 4 eine Frontalansicht der erfindungsgemäßen Reinigungsvorrichtung mit einer Reinigungskammer und einer Trocknungsstation in einem geöffneten Zustand,
Fig. 5a bis 5c Schnittansichten der Reinigungskammer der erfindungsgemäßen Reinigungsvorrichtung in unterschiedlichen Stellungen des Gehäuses mit der Öffnung,
Fig. 6a bis 6c Schnittansichten der Trocknungskammer der erfindungsgemäßen Reinigungsvorrichtung in unterschiedlichen Stellungen des Gehäuses mit der Öffnung,
Fig. 7a und 7b Schnittansichten der Reinigungskammer zur Darstellung einer bevorzugten Lagerung des Gehäuses und
Fig. 8a und 8b Schnittansichten bevorzugter Varianten der Abdichtung der Reinigungskammer bzw. einer weiteren Behandlungsstation.

In Fig. 1 ist eine erfindungsgemäße Reinigungsvorrichtung mit 1 bezeichnet. Die Reinigungsvorrichtung 1 weist eine Reinigungsstation 2 beziehungsweise Reinigungskammer 2 und als weitere Behandlungsstation eine Trocknungsstation 3 beziehungsweise Trocknungskammer 3 auf, die in der mit dem Pfeil 4 versinnbildlichten Transportrichtung für Behältnisse (nicht dargestellt) hintereinander angeordnet sind und beim Reinigen der Behältnisse kontinuierlich und hintereinander durchlaufen werden. Die Reinigungsstation 2 hat einen Unterbau 5, in dem Auffangbehälter und andere Aggregate wie beispielsweise Pumpen und dergleichen aufgenommen sind. Die Trocknungsstation 3 ist an den Gebläsevorrichtungen 6 zu erkennen, mittels derer die Behältnisse beim Durchlaufen der Trocknungsstation 3 getrocknet werden. Weiters ist in Fig. 1 eine Transporteinrichtung 7 zu erkennen. Die Reinigungsvorrichtung 1 weist ein erstes Gehäuse 8 der Reinigungskammer und ein weiteres Gehäuse 9 der weiteren Behandlungsstation 3, d.h. der Trocknungskammer 3 auf. Die beiden Gehäuse 8 und 9 sind rotationssymmetrisch ausgebildet und ruhen auf Standfüßen 10.

In Fig. 2 sind gleiche Teile mit gleichen Bezugszeichen benannt und es ist zu erkennen, dass im Gehäuse 8 eine Öffnung 11 freigehalten ist, die durch Verdrehen des Gehäuses 8 im Sinne des Doppelpfeils 12 aus ihrer Abdeckung durch den feststehenden Teil 5, d.h. den Unterbau 5 der Reinigungsvorrichtung 1 freigeben werden kann.

In Fig. 3 ist zu erkennen, dass während das Gehäuse 8 der Reinigungskammer 2 durch den Unterbau 5 als feststehenden Teil 5 abgedeckt ist, das Gehäuse 9 von einem Gehäuseteil 9' der Trocknungskammer 3 als feststehenden Teil 9' abgedeckt ist, der eine der kreisbogenförmigen Kontur des Gehäuses 9 entsprechende Kontur aufweist.

In Fig. 4 sind die beiden Gehäuse 8 und 9 im Sinne der Pfeile 13 beziehungsweise 13' verdreht und die Öffnungen 11 und 14 somit freigegeben und die Reinigungskammer 2 sowie die Trocknungskammer 3 zugänglich.

In den Figuren 5a bis 5c ist zu erkennen, dass das Gehäuse 8 eine kreisbogenförmige Kontur aufweist, wodurch in dem tonnenförmigen Gehäuse 8 eine Öffnung 11 freigehalten ist. Die Öffnung 11 ist in Fig. 5a durch den Unterbau 5 als feststehenden Teil 5 abgedeckt und die Reinigungskammer somit verschlossen. Mit dem Bezugszeichen 20 ist eine zu reinigende Box auf der Transportvorrichtung 7 bezeichnet. In Fig. 5b ist das Gehäuse 8 gegenüber der Darstellung der Fig. 5a in Richtung des Pfeils 15 verdreht und die Öffnung 11 gibt somit den Zugriff auf die Reinigungskammer 2 frei. Ebenso, wie in Fig. 5c erkennbar, kann das Gehäuse 8 im Sinne des Pfeils 16 in die andere Richtung verdreht werden, um den Zugriff auf die Reinigungskammer 2 auf der anderen Seite freizugeben. Wie in den Figuren 5a bis 5c zu erkennen ist, ist der Unterbau 5 der Reinigungsstation 2 zum Auffangen von Reinigungsmedium in Richtung der Längsachse mit kreisbogenförmigem Querschnitt ausgebildet.

In den Figuren 6a bis 6c ist zu erkennen, dass das Gehäuse 9 ebenfalls eine kreisbogenförmige Kontur aufweist, wodurch in dem tonnenförmigen Gehäuse 9 eine Öffnung 14 freigehalten ist. Die Öffnung 14 ist in Fig. 6a durch den Gehäuseteil 9' als feststehenden Teil 9' abgedeckt und die Trocknungskammer 3 somit verschlossen. In Fig. 6b ist das Gehäuse 9 gegenüber der Darstellung der Fig. 6a in Richtung des Pfeils 15' verdreht und die Öffnung 14 gibt somit den Zugriff auf die Trocknungskammer 3 frei. Ebenso, wie in Fig. 6c erkennbar, kann das Gehäuse 9 im Sinne des Pfeils 16' in die andere Richtung verdreht werden, um den Zugriff auf die Trocknungskammer 3 auf der anderen Seite freizugeben.

In Fig. 7a ist zu erkennen, dass das Gehäuse 8 einen randständig angeordneten innenverzahnten Zahnkranz 17 aufweist, der an einer Umfangsposition mit einem drehbar gelagerten, und gegebenenfalls angetriebenen, Zahnrad 18 zusammenwirkt. Weiters sind mit dem Bezugszeichen 19 zwei Rollen bezeichnet und dazu vorgesehen, die Lagerung des Gehäuses 8 an insgesamt drei Umfangspositionen zu vervollständigen. In Fig. 7b ist angedeutet, dass eine Rolle 19 exzentrisch gelagert sein kann, wodurch ein exakt geführtes Verschwenken des Gehäuses unabhängig von etwaigen Fertigungstoleranzen des Gehäuses 8 sichergestellt werden kann.

In Fig. 8a ist ein Dichtungselement 20 zu erkennen, dass radial mit dem Gehäuse 8 zusammenwirkt. In Fig. 8b ist ein Dichtungselement 21 zu erkennen, dass axial mit dem Gehäuse 8 zusammenwirkt.

## Patentansprüche

1. Reinigungsvorrichtung, insbesondere zum Reinigen von Behältnissen, mit einer offenen Seite und einer entlang einer horizontal oder zur Horizontalen geneigt verlaufenden Längsachse angeordneten Transporteinrichtung (4), auf welcher die Behältnisse durch wenigstens eine Reinigungskammer (2) und gegebenenfalls zu einer weiteren Behandlungsstation (3)transportiert werden, wobei die wenigstens eine Reinigungskammer (2) und gegebenenfalls die weitere Behandlungsstation (3) von einem gegebenenfalls aus mehreren Gehäuseteilen bestehenden Gehäuse (8, 9) umschlossen sind, wobei das Gehäuse (8, 9) rotationssymmetrisch ausgebildet ist und um die Längsachse zumindest in einem Teilbereich mit kreisbogenförmiger Kontur ausgebildet ist, um eine Öffnung (11, 14) in dem Gehäuse (8, 9) freizuhalten, **dadurch gekennzeichnet dass** das Gehäuse (8,9) in Umfangsrichtung verdrehbar gelagert ist, um die Öffnung (11, 14) mit einem feststehenden Teil (5, 9') der Reinigungsvorrichtung zum Verschließen der Öffnung (11, 14) abzudecken.

2. Reinigungsvorrichtung nach Anspruch 1, **dadurch gekennzeichnet, dass** das Gehäuse (8, 9) an zumindest einer Umfangsposition an einer Rolle (19) und an zumindest zwei weiteren Umfangsposition jeweils an einer weiteren Rolle (19) oder einem Sicherungsbolzen gelagert ist, wobei die Umfangspositionen bevorzugt jeweils um 120° zueinander versetzt sind.

3. Reinigungsvorrichtung nach Anspruch 1, **dadurch gekennzeichnet, dass** das Gehäuse (8) einen randständig angeordneten innenverzahnten Zahnkranz (17) aufweist, der an zumindest einer Umfangsposition mit einem an einem feststehenden Teil der Vorrichtung drehbar gelagerten, bevorzugt angetriebenen, Zahnrad (18) zusammenwirkt.

4. Reinigungsvorrichtung nach Anspruch 3, **dadurch gekennzeichnet, dass** das Gehäuse (8, 9) an zwei weiteren Umfangspositionen jeweils an einer Rolle (19) oder einem Sicherungsbolzen zusammenwirkt, wobei die Umfangspositionen bevorzugt jeweils um 120° zueinander versetzt sind.

5. Reinigungsvorrichtung nach Anspruch 2, 3 oder 4, **dadurch gekennzeichnet, dass** die Rollen (19) oder die Sicherungsbolzen an den zwei weiteren Umfangspositionen exzentrisch gelagert sind.

6. Reinigungsvorrichtung nach Anspruch 1, **dadurch gekennzeichnet, dass** das Gehäuse (8, 9) an zumindest einer Seite an einem Rundtischlager oder an Gleitleisten gelagert ist.

7. Reinigungsvorrichtung nach einem der Ansprüche 1 bis 6, **dadurch gekennzeichnet, dass** sich die Öffnung (11, 14) um einen Umfangsbereich von 90° bis 180°, bevorzugt um einen Umfangsbereich von 140° erstreckt.

8. Reinigungsvorrichtung nach einem der Ansprüche 1 bis 7, **dadurch gekennzeichnet, dass** der feststehende Teil (5, 9') von einem Unterbau (5) der Reinigungskammer (2) zum Auffangen von Reinigungsmedium gebildet ist.

9. Reinigungsvorrichtung nach Anspruch 8, **dadurch gekennzeichnet, dass** der Unterbau (54) der Reinigungskammer (2) zum Auffangen von Reinigungsmedium in Richtung der Längsachse mit kreisbogenförmigem Querschnitt ausgebildet ist.

10. Reinigungsvorrichtung nach einem der Ansprüche 1 bis 9, **dadurch gekennzeichnet, dass** die weitere Behandlungsstation eine Trocknungskammer (3) für in der Reinigungskammer (2) gereinigte Behältnisse ist und der feststehende Teil von einem Gehäuseteil (9') der Trocknungskammer (3) gebildet ist, der bevorzugt eine der kreisbogenförmigen Kontur entsprechende Kontur aufweist.

11. Reinigungsvorrichtung nach einem der Ansprüche 1 bis 10, **dadurch gekennzeichnet, dass** zwischen einem ersten Gehäuseteil und/oder einem gegebenenfalls vorhandenen weiteren Gehäuseteil und dem feststehenden Teil zumindest ein axial oder radial wirkendes Dichtungselement (20, 21) angeordnet ist.

## Claims

1. Cleaning device, in particular for cleaning containers, with an open side and a transport device (4) arranged along a longitudinal axis running horizontally or inclined to the horizontal, on which the containers are transported through at least one cleaning chamber (2) and optionally to a further treatment station (3), wherein the at least one cleaning chamber (2) and optionally the further treatment station (3) are enclosed by a housing (8, 9) optionally consisting of a plurality of housing parts, the housing (8, 9) being designed rotationally symmetrically and being designed with a circular arc-shaped contour about the longitudinal axis at least in a partial region in order to keep an opening (11, 14) in the housing (8, 9) free, **characterized in that** the housing (8, 9) is mounted rotatably in the circumferential direction in order to cover the opening (11, 14) with a fixed part (5, 9') of the cleaning device for closing the opening (11, 14).

2. Cleaning device according to claim 1, **characterized in that** the housing (8, 9) is supported at at least one circumferential position on a roller (19) and at at least two further circumferential positions in each case on a further roller (19) or a securing bolt, the circumferential positions preferably being offset in each case by 120° with respect to one another.

3. Cleaning device according to claim 1, **characterized in that** the housing (8) has an internally toothed gear rim (17) arranged at the edge, which at at least one circumferential position cooperates with a gear wheel (18) rotatably mounted, preferably in a driven manner, on a stationary part of the device.

4. Cleaning device according to claim 3, **characterized in that** the housing (8, 9) cooperates at two further circumferential positions in each case on a roller (19) or a securing bolt, the circumferential positions preferably being offset in each case by 120° with respect to one another.

5. Cleaning device according to claim 2, 3 or 4, **characterized in that** the rollers (19) or the securing bolts are eccentrically mounted at the two further circumferential positions.

6. Cleaning device according to claim 1, **characterized in that** the housing (8, 9) is mounted on at least one side on a rotary table bearing or on sliding strips.

7. Cleaning device according to any one of claims 1 to 6, **characterized in that** the opening (11, 14) extends around a circumferential range of 90° to 180°, preferably around a circumferential range of 140°.

8. Cleaning device according to any one of claims 1 to 7, **characterized in that** the fixed part (5, 9') is formed by a substructure (5) of the cleaning chamber (2) for collecting cleaning medium.

9. Cleaning device according to claim 8, **characterized in that** the substructure (54) of the cleaning chamber (2) for collecting cleaning medium in the direction of the longitudinal axis is formed with a circular arc-shaped crosssection.

10. Cleaning device according to any one of claims 1 to 9, **characterized in that** the further treatment station is a drying chamber (3) for containers cleaned in the cleaning chamber (2) and the fixed part is formed by a housing part (9') of the drying chamber (3), which preferably has a contour corresponding to the circular arc-shaped contour.

11. Cleaning device according to any one of claims 1 to 10, **characterized in that** at least one axially or radially acting sealing element (20, 21) is arranged between a first housing part and/or a further housing part, which may be present, and the fixed part.

## Revendications

1. Dispositif de nettoyage, en particulier pour nettoyer des récipients, avec un côté ouvert et un dispositif de transport (4) disposé le long d'un axe longitudinal horizontal ou incliné par rapport à l'horizontale, sur lequel les récipients sont transportés à travers au moins une chambre de nettoyage (2) et éventuellement vers une station de traitement supplémentaire (3), où l'au moins une chambre de nettoyage (2) et éventuellement la station de traitement supplémentaire (3) sont entourées par un boîtier (8, 9) qui se compose éventuellement de plusieurs parties de boîtier, le boîtier (8, 9) étant conçu pour être symétrique en rotation et étant formé, au moins dans une zone partielle, avec un contour en forme d'arc de cercle autour de l'axe longitudinal afin de maintenir une ouverture (11, 14) dans le boîtier (8, 9) libre, **caractérisé en ce que** le boîtier (8,9) est monté rotatif dans le sens circonférentiel pour obturer l'ouverture (11, 14) avec une partie fixe (5, 9') du dispositif de nettoyage afin de fermer l'ouverture (11, 14).

2. Dispositif de nettoyage selon la revendication 1, **caractérisé en ce que** le boîtier (8, 9) est monté, en au moins une position circonférentielle, sur un rouleau (19), et, en au moins deux autres positions circonférentielles, respectivement sur un autre rouleau (19) ou un boulon de fixation, les positions circonférentielles étant de préférence décalées les unes par rapport aux autres de 120°.

3. Dispositif de nettoyage selon la revendication 1, **caractérisé en ce que** le boîtier (8) présente une couronne (17) dentée intérieurement disposée au bord, qui coopère dans au moins une position circonférentielle avec une roue dentée (18) montée rotative, de préférence entraînée, sur une partie fixe du dispositif.

4. Dispositif de nettoyage selon la revendication 3, **caractérisé en ce que** le boîtier (8, 9) coopère en deux autres positions circonférentielles respectivement avec un rouleau (19) ou un boulon de fixation, les positions circonférentielles étant de préférence décalées les unes par rapport aux autres de 120°.

5. Dispositif de nettoyage selon la revendication 2, 3 ou 4, **caractérisé en ce que** les rouleaux (19) ou les boulons de fixation sont montés de manière excentrique aux deux autres positions circonférentielles.

6. Dispositif de nettoyage selon la revendication 1, **caractérisé en ce que** le boîtier (8, 9) est monté d'au moins un côté sur un palier de table tournante ou sur des glissières.

7. Dispositif de nettoyage selon l'une des revendications 1 à 6, **caractérisé en ce que** l'ouverture (11, 14) s'étend sur une zone périphérique de 90° à 180°, de préférence sur une zone périphérique de 140°.

8. Dispositif de nettoyage selon l'une des revendications 1 à 7, **caractérisé en ce que** la partie fixe (5, 9') est formée par une sous-structure (5) de la chambre de nettoyage (2) pour recueillir du produit de nettoyage.

9. Dispositif de nettoyage selon la revendication 8, **caractérisé en ce que** la sous-structure (54) de la chambre de nettoyage (2) pour recueillir du produit de nettoyage est conçue avec une section transversale en forme d'arc de cercle dans la direction de l'axe longitudinal.

10. Dispositif de nettoyage selon l'une des revendications 1 à 9, **caractérisé en ce que** la station de traitement supplémentaire est une chambre de séchage (3) pour des récipients nettoyés dans la chambre de nettoyage (2) et la partie fixe est formée par une partie de boîtier (9') de la chambre de séchage (3) qui a de préférence un contour correspondant au contour en forme d'arc de cercle.

11. Dispositif de nettoyage selon l'une des revendications 1 à 10, **caractérisé en ce qu'au** moins un élément d'étanchéité (20, 21) à action axiale ou radiale est disposé entre une première partie de boîtier et/ou une autre partie de boîtier éventuellement présente et la partie fixe.
